# EUROPÄISCHE PATENTSCHRIFT

(11) **EP 0 784 017 B1**
(45) Veröffentlichungstag und Bekanntmachung des Hinweises auf die Patenterteilung: **12.07.2000**
(21) Anmeldenummer: 97102844.4
(22) Anmeldetag: 03.05.1994
(51) Int. Cl.: B65D 21/08, B65D 21/02

(54) **Behälter für fliessfähige Massen**
Container for fluid masses
Conteneur pour des masses liquides

(30) Priorität: 10.11.1993 AT 228093; 19.11.1993 AT 234893; 29.11.1993 AT 241293; 01.12.1993 AT 243693; 14.03.1994 EP 94890058; 21.03.1994 AT 58794
(43) Veröffentlichungstag der Anmeldung: 16.07.1997
(62) Teilanmeldung aus: 94890078.2
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- DE-U- 9 001 714
- US-A- 3 084 825
- US-A- 3 107 712

## Beschreibung

Die Erfindung betrifft einen Behälter mit den Merkmalen des einleitenden Teiles des Anspruches 1.

Bei einem derartigen, aus der US-A-3 107 712 bekannten Behälter ist der Beutel in einem rahmenartigen Gestell aufgenommen und wird mit der zu transportierenden und zu lagernden Masse gefüllt, wobei das obere Ende des Behälters an einem starren Teil an dem oberen Endes des Gestells befestigt wird. Zur Entnahme ist im Boden des Gestells eine Entnahmeleitung befestigt, die an eine unten liegende Entnahmeöffnung des Behälters angeschlossen wird.

Der Erfindung liegt die Aufgabe zugrunde, einen Behälter der eingangs genannten Gattung anzugeben, dessen Aufnahmegestell so ausgebildet ist, daß mehrere Aufnahmegestelle raumsparend gestapelt werden können.

Erfindungsgemäß wird diese Aufgabe durch die in Patentanspruch 1 genannten Merkmale gelöst.

Bevorzugte und vorteilhafte Ausgestaltungen des erfindungsgemäßen Behälters sind Gegenstand der Unteransprüche 2 bis 10.

Weitere Einzelheiten und Merkmale der Erfindung ergeben sich aus der nachstehenden Beschreibung von Ausführungsbeispielen.
Es zeigt:
Fig. 1 einen der Erläuterung dienenden nicht erfindungsgemäßen Behälter mit Aufnahmegestell und Beutel,
Fig. 2 ineinandergestapelte Aufnahmegestelle nach der Erfindung in Seitenansicht,
Fig. 3 ein Aufnahmegestell nach Fig. 2 von unten gesehen,
Fig. 4 ineinandergestapelte Aufnahmegestelle nach Fig. 2 in Schrägansicht.

Der erfindungsgemäße Behälter 1 besitzt ein Aufnahmegestell 2 und einen Beutel 3.

Das in Fig. 1 gezeigte, nicht erfindungsgemäß ausgebildete Aufnahmegestell 2 besteht aus einer palettenartig ausgebildeten Bodenplatte 4 und einer von dieser nach oben abstehenden, seitlichen Wand 5, die aus drei teleskopartig auseinanderzieh- und ineinanderschiebbaren Wandteilen 6, 7 und 8 zusammengesetzt ist. Die Wandteile 6, 7 und 8 können eine rechteckige oder quadratische Grundrißform haben. Sie sind bevorzugt kreisrund ausgeführt.

Im Bodenbereich 9 des Beutels 3 ist eine Öffnung 10 vorgesehen, von der eine Leitung 11 ausgeht, die zum seitlichen Rand der Bodenplatte 4 geführt ist und dort eine (Schnell-)Kupplung 12 trägt, über die eine weitere Leitung 13 angeschlossen werden kann. Das innere, nach oben in den Beutel 3 greifende Ende der Leitung 11 ist mit dem Bodenbereich 9 des Beutels 3 durch eine Schraubverbindung 40 dicht verbunden. Durch die Leitung 13 wird aus dem Behälter 1 entnommene Masse 17 von einer Förderpumpe 41 durch eine Leitung 42 zu einem Verbraucher 43, z.B. zu der Düse eines Versiegelungsautomaten gefördert.

Beim Füllen des Beutels 3 wird Masse 17 mit einer Förderpumpe 44 durch eine Leitung 45 zugeführt und über die Leitung 11 und die Öffnung 10 in den Beutel 3 eingefüllt.

Bei einer abgeänderten Ausführungsform können im Bodenbereich 9 des Beutels 3 eine Füllöffnung und eine Entnahmeöffnung vorgesehen sein. Dementsprechend sind dann zwei mit Kupplungen 12 versehene Leitungen 11 vorgesehen, die zum Rand des Aufnahmegestells 2 geführt sind.

Wenn der Beutel 3 mit Masse 17 gefüllt wird, füllt dieser nach und nach das Aufnahmegestell 2 aus. Die Wand 5 des Aufnahmegestells 2 nimmt entweder durch das Auseinanderfalten des Beutels 3, unterstützt durch nicht gezeigte Hebezeuge oder von Hand aus, eine teleskopartig auseinandergezogene Stellung ein. Es versteht sich, daß nicht gezeigte Mittel vorgesehen sind, welche die Relativverschiebung der Wandteile 6, 7 bzw. 7, 8 begrenzen, wenn diese die auseinandergezogene Stellung eingenommen haben.

Am oberen Ende des Beutels 3 ist eine Entlüftungsöffnung 14 mit einem Ventil vorgesehen, das als Rückschlagventil ausgebildet ist und den Austritt von Gas (Luft) aus dem Inneren des Beutels 3 gestattet, den Eintritt von Gas (Luft) in den Beutel 3 aber verhindert. Im Bereich der Entlüftungsöffnung 14 ist ein Beschlag 15, z.B. ein Ring befestigt, an den ein Hebezeug 16 angeschlossen werden kann.

Im Beutel 3 enthaltene Luft strömt beim Füllen des Beutels 3 durch die Entlüftungsöffnung 14 ab. Dies kann durch Anschließen einer Unterdruckleitung 46, die zu einer Saugpumpe 47 führt, unterstützt werden.

In der Bodenplatte 4 des Aufnahmegestells 2 ist eine muldenartige Vertiefung 20 vorgesehen, an deren tiefster Stelle die Öffnung 10 des Beutels 3 liegt.

Wenn Masse 17 zur Gänze aus dem Beutel 3 entnommen worden ist, wird dieser zusammengefaltet und in den von der Wand 5 umgrenzten Bereich des Aufnahmegestells 2 hineingelegt, so daß er geschützt wieder zum Erzeuger der fließfähigen Masse 17 zurücktransportiert werden kann, ohne daß er viel Transportvolumen beansprucht.

In den Fig. 2 bis 4 ist eine erfindungsgemäße, stapelbare Ausführungsform eines Aufnahmegestells 30 für Beutel 3 gezeigt.

Die seitliche Wand 31 des Aufnahmegestells 30 für den mit Masse 17 gefüllten Beutel 3 ist als kreisrunder Zylindermantel ausgebildet. Die Wand 37 kann auch eine andere, z.B. mehreckige Grundrißform besitzen. Die Wand 31 kann so wie an Hand der Fig. 1 beschrieben, aus teleskopartig auseinanderzieh- und ineinanderschiebbaren Teilen bestehen. Am unteren Rand der Wand 31 ist die Bodenplatte 33 vorgesehen, die vorzugsweise vom Rand, d.h. von der Wand 31 weg zur Mitte hin abfallend ausgebildet ist. Von der Mitte, d.h. dem tiefsten Bereich der Bodenplatte 33 des Aufnahmegestells 30 geht die Leitung 11 aus, die an die Öffnung 10 des Beutels 3 angeschlossen ist.

Von der Bodenplatte 33 ragt ein Schurz 32 nach unten, der eine der Stützwand 31 entsprechende, beispielsweise eine kreisrunde, Grundrißform aufweist. Durch eine Ausnehmung 34 im Schurz 32 ragt die Leitung 11 mit dem an ihm befestigten Teil der (Schnell-)Kupplung 12 nach außen.

Der Außendurchmesser des Schurzes 32 ist so bemessen, daß er in den von der Wand 31 umgrenzten Raum eingeschoben werden kann, wenn Aufnahmegestelle 30 mit leeren Beuteln 3, wie in den Fig. 2 und 4 gezeigt, übereinandergestapelt werden. Um das Stapeln durch die nach außen ragende Leitung 11 nicht zu behindern, ist in der Wand 31 eine nach oben offene Aussparung 35 vorgesehen, die genau über dem äußeren Ende der Leitung 11 angeordnet ist.

An der Außenseite der Wand 31 sind im gezeigten Ausführungsbeispiel vier Füße 36 befestigt, die über den unteren Rand 37 des Schurzes 32 überstehen.

Aus Fig. 4 ist ersichtlich, daß die unteren Enden der Füße 36 von der Außenfläche des Schurzes 32 einen Abstand aufweisen, so daß die Wand 31 eines weiteren Aufnahmegestells 30 zwischen den Schurz 32 und die Füße 36 eingeschoben werden kann, wenn Aufnahmegestelle 30 gestapelt werden.

In einer bevorzugten Ausführungsform ist die Leitung 11 im Bereich ihres nach oben weisenden Teiles mit dem Bodenbereich 9 des Beutels 3 verschraubt (Verschraubung 40). Die Leitung 11 ist durch nicht gezeigte Mittel mit der Bodenplatte 33 des Aufnahmegestells 30 verbunden.

## Patentansprüche

1. Behälter (1) für fließfähige Massen (17) mit einem Beutel (3) aus flexiblem Werkstoff, der unten eine Öffnung (10) für die Entnahme von fließfähiger Masse (17) aufweist, an die eine Leitung (11) für die fließfähige Masse (17) angeschlossen ist, und mit einem Aufnahmegestell (30) für den Beutel (3) mit einer Bodenplatte (33) und mit einer den gefüllten Beutel (3) seitlich stützenden, starren Wand (31), die mit der Bodenplatte (33) verbunden ist, dadurch gekennzeichnet, daß an der Außenseite der Wand (31) wenigstens drei Füße (36) vorgesehen sind, die bis über den unteren Rand (37) der Wand (31) ragen, daß die Wand (31) gestuft oder konisch ausgebildet ist, so daß mehrere Aufnahmegestelle (30) ineinander gestapelt werden können, und daß die Füße (36) im Bereich des unteren, durchmesserverjüngten Bereiches (32) der Wand (31) von dieser einen Abstand aufweisen.

2. Behälter nach Anspruch 1, dadurch gekennzeichnet, daß die Wand (31) in Draufsicht kreisrund ist.

3. Behälter nach Anspruch 1 oder 2, dadurch gekennzeichnet, daß die Wand (5) des Aufnahmegestells (2) aus wenigstens zwei teleskopartig ineinander und auseinander verstellbaren Teilen (6, 7, 8) besteht.

4. Behälter nach Anspruch 3, dadurch gekennzeichnet, daß die teleskopierbaren Teile (6, 7, 8) kreisrund sind.

5. Behälter nach Anspruch 3 oder 4, dadurch gekennzeichnet, daß die teleskopierbaren Teile (6, 7, 8) jeweils eine Höhe aufweisen, die im wesentlichen der Höhe des leeren, zusammengefalteten Beutels (3) entspricht.

6. Behälter nach einem der Ansprüche 1 bis 5, dadurch gekennzeichnet, daß die Wand (31) mit der Bodenplatte (33) einstückig ausgebildet ist.

7. Behälter nach einem der Ansprüche 1 bis 6, dadurch gekennzeichnet, daß die Bodenplatte (33) mit der Wand (31) im Abstand von deren unterem Ende verbunden ist.

8. Behälter nach einem der Ansprüche 1 bis 7, dadurch gekennzeichnet, daß in der Bodenplatte (4, 33) des Aufnahmegestells (2, 30) im Bereich der Öffnung (10) des Beutels (3) eine Vertiefung (20) vorgesehen ist, und die Leitung (11) von der tiefsten Stelle der Vertiefung (20) ausgeht.

9. Behälter nach einem der Ansprüche 1 bis 8, dadurch gekennzeichnet, daß die Leitung (11) für die Masse (17) mit der Öffnung (10) im Bereich des Bodens (9) des Beutels (3) durch eine Schraubverbindung (40) verbunden ist.

10. Behälter nach einem der Ansprüche 1 bis 9, dadurch gekennzeichnet, daß die Leitung (11) an der Bodenplatte (4, 33) des Aufnahmegestells (2, 30) befestigt ist.

## Claims

1. Container (1) for fluid masses (17) having a bag (3), made of flexible material, which has an opening (10) at the bottom for the removal of the fluid mass (17), to which opening a pipe (11) is connected for the fluid mass (17) and having a receiving frame (30) for the bag (3) with a base plate (33) and with a rigid wall (31) which supports the filled bag (3) laterally and is connected to the base plate (33), characterised in that at least three feet (36) are provided on the outside of the wall (31) which feet project over the upper edge (37) of the wall (31), in that the wall (31) is stepped or configured conically so that a plurality of receiving frames (30) can be stacked one into the other, and in that the feet (36) in the region of the lower region (32) of the wall (31), which has a reduced diameter, have a spacing to said wall.

2. Container according to claim 1, characterised in that the wall (31) is circular in plan view.

3. Container according to claim 1 or 2, characterised in that the wall (5) of the receiving frame (2) comprises at least two parts (6, 7, 8) which are displaceable one into and out of the other in a telescopic manner.

4. Container according to claim 3, characterised in that the telescopic parts (6, 7, 8) are circular.

5. Container according to claim 3 or 4, characterised in that the telescopic parts (6, 7, 8) have a height respectively which corresponds substantially to the height of the empty, folded bag (3).

6. Container according to one of the claims 1 to 5, characterised in that the wall (31) is configured integrally with the base plate (33).

7. Container according to one of the claims 1 to 6, characterised in that the base plate (33) is connected to the wall (31) at a spacing from the lower end of said wall.

8. Container according to one of the claims 1 to 7, characterised in that a recess (20) is provided in the base plate (4, 33) of the receiving frame (2, 30) in the region of the opening (10) of the bag (3) and the pipe (11) emerges from the lowest place in the recess (20).

9. Container according to one of the claims 1 to 8, characterised in that the pipe (11) for the mass (17) is connected to the opening (10) in the region of the base (9) of the bag (3) by a screw connection (40).

10. Container according to one of the claims 1 to 9, characterised in that the pipe (11) is secured to the base plate (4, 33) of the receiving frame (2, 30).

## Revendications

1. Conteneur (1) pour des masses liquides (17), avec une poche (3) en une matière souple, qui comporte dans le bas une ouverture (10) pour le prélèvement de masse liquide (17) à laquelle est connectée une conduite (11) pour la masse liquide (17), et avec un cadre support (30) pour la poche (3), comportant une plaque de fond (33) et une paroi (31) rigide qui soutient latéralement la poche (3) pleine et est liée à la plaque de fond (33), caractérisé par le fait qu'il est prévu sur la face extérieure de la paroi (31), au moins trois pieds qui s'étendent jusqu'au-delà du bord inférieur (37) de la paroi (31), par le fait que la paroi (31) présente une conformation en gradins ou en cône telle que plusieurs cadres supports (30) peuvent être empilés l'un dans l'autre et par le fait que les pieds (36), dans la région inférieure (32), de diamètre plus petit, de la paroi (31) sont écartés par rapport à celle-ci.

2. Conteneur selon la revendication 1, caractérisé par le fait que la paroi (31), en vue de dessus, est circulaire.

3. Conteneur selon la revendication 1 ou 2, caractérisé par le fait que la paroi (5) du cadre support (2) se compose d'au moins deux éléments (6, 7, 8) qui peuvent être rentrés l'un dans l'autre ou sortis l'un de l'autre de manière télescopique.

4. Conteneur selon la revendication 3, caractérisé par le fait que les éléments (6, 7, 8) télescopiques sont circulaires.

5. Conteneur selon la revendication 3 ou 4, caractérisé par le fait que les éléments (6, 7, 8) télescopiques ont chacun une hauteur qui correspond essentiellement à la hauteur de la poche (3) vide pliée sur elle-même.

6. Conteneur selon une des revendications 1 à 5, caractérisé par le fait que la paroi (31) est formée d'une pièce avec la plaque de fond (33).

7. Conteneur selon une des revendications 1 à 6, caractérisé par le fait que la plaque de fond (33) est liée à la paroi (31) à une certaine distance de l'extrémité inférieure de celle-ci.

8. Conteneur selon une des revendications 1 à 7, caractérisé par le fait qu'il est prévu dans la plaque de fond (4, 33) du cadre support (2, 10), dans la région de l'ouverture (10) de la poche (3), une dépression (20) et que la conduite (11) part du point le plus bas de la dépression (20).

9. Conteneur selon une des revendications 1 à 8, caractérisé par le fait que la conduite (11) pour la masse (17) est liée à l'ouverture (10) dans la région du fond (9) de la poche (3) par une liaison à vis (40).

10. Conteneur selon une des revendications 1 à 9, caractérisé par le fait que la conduite (11) est fixée à la plaque de fond (4, 33) du cadre support (2, 30).
